# EUROPÄISCHE PATENTSCHRIFT

(11) **EP 1 388 146 B1**
(45) Veröffentlichungstag und Bekanntmachung des Hinweises auf die Patenterteilung: **28.11.2007**
(21) Anmeldenummer: 02740316.1
(22) Anmeldetag: 02.05.2002
(51) Int. Cl.: G10L 19/14

(54) **VERFAHREN ZUR CODIERUNG UND ZUR ÜBERTRAGUNG VON SPRACHSIGNALEN**
METHOD FOR ENCODING AND TRANSMITTING VOICE SIGNALS
PROCEDE DE CODAGE ET DE TRANSMISSION DE SIGNAUX VOCAUX

(30) Priorität: 18.05.2001 DE 10124420
(43) Veröffentlichungstag der Anmeldung: 11.02.2004
(73) Patentinhaber: SIEMENS AKTIENGESELLSCHAFT, 80333 München (DE)
(72) Erfinder: FINGSCHEIDT, Tim, 81543 München (DE); TADDEI, Herve, 81543 München (DE); VARGA, Imre, 81477 München (DE)
(86) Internationale Anmeldenummer: PCT/DE2002/001598
(87) Internationale Veröffentlichungsnummer: WO 2002/095734

(56) Entgegenhaltungen:
- WO-A-00/60575
- WO-A-01/22402
- WO-A-01/29825
- GB-A- 2 312 360
- US-B1- 6 192 335
- PAKSOY E.; MCCREE A.; VISWANATHAN V.: 'A VARIABLE-RATE MULTIMODAL SPEECH CODER WITH GAIN-MATCHED ANALYSIS-SYNTHESIS' IEEE INTERNATIONAL CONFERENCE ON ACOUSTICS, SPEECH, AND SIGNAL PROCESSING.SPEECH PROCESSING. MUNICH, APR. 21 - 24, 1997, IEEE INTERNATIONAL CONFERENCE ON ACOUSTICS, SPEECH, AND SIGNAL PROCESSING (ICASSP) 21 April 1997, Seiten 751 - 754, XP000822556

## Beschreibung

Die Erfindung betrifft ein Verfahren zur Codierung von Sprachsignalen, insbesondere unter der Einbeziehung mehrerer Codebücher, über deren Einträge das Sprachsignal approximiert wird, und ein Verfahren zur Übertragung von Sprachsignalen.

In digitalen Sprachkommunikationssystemen wie dem Festnetz, dem Internet, oder einem digitalen Mobilnetz werden Sprachcodierverfahren eingesetzt, um die zu übertragende Bitrate zu senken. Die Sprachcodierverfahren liefern üblicherweise einen Bitstrom sprachcodierter Bits, der in Rahmen aufgeteilt ist, die jeweils beispielsweise 20 ms des Sprachsignals repräsentieren. Die Bits innerhalb eines Rahmens repräsentieren im allgemeinen einen bestimmten Satz an Parametern. Ein Rahmen wiederum ist vielfach in Subrahmen aufgeteilt, so dass manche Parameter einmal pro Rahmen, andere einmal pro Subrahmen übertragen werden. Als Beispiel sei der US-TDMA Enhanced Fullrate (EFR) Sprachcodec mit 7.4 kbps gegeben, das heißt 148 Bit pro 20 ms-Rahmen. Ein Rahmen besteht hier aus 4 Subrahmen.

Im folgenden wird anhand dieses Sprachcodierverfahrens exemplarisch die Bedeutung der in sogenannten CELP-Codern (codeexcited linear prediction) auftretenden Parameter vorgestellt:
- 10 Koeffizienten eines sogenannten LPC-Synthese-Filters (linear predictive coding). Sie werden mit 26 Bit/Rahmen quantisiert. Das Filter repräsentiert die spektrale Einhüllende des Sprachsignals im Bereich des aktuellen Rahmens. Das Anregungssignal für dieses Filter setzt sich additiv aus einem mit einem sogenannten "adaptiven Verstärkungsfaktor" g_1 gewichteten sogenannten "adaptiven Anregungssignal" S_a und einem mit einem sogenannten "festen Verstärkungsfaktor" g_2 gewichteten sogenannten "festen Anregungssignal" S_f zusammen.
- Mittels 4x17 Bit werden vier Subrahmen des festen Anregungssignals quantisiert. Die feste Anregung S_f besteht aus einem Eintrag des sogenannten "festen Codebuchs", welcher mit dem festen Verstärkungsfaktor g_2 gewichtet ist. Die Einträge des festen Codebuchs bestehen je aus einer Pulssequenz, die nur zu wenigen Zeitpunkten von Null verschieden ist.
- Mittels 2x8 Bit und 2x5 Bit werden vier Werte einer Sprachgrundfrequenz repräsentiert. Das adaptive Anregungssignal in sogenannten Analyse-durch-Synthese CELP-Codierverfahren bestimmt sich aus dem Anregungssignal des LPC-Synthesefilters, verzögert um eine Periode der Sprachgrundfrequenz. Alle möglichen quantisierten Sprachgrundfrequenzen konstituieren das sogenannte "adaptive Codebuch", das die entsprechend verschobenen Anregungssignale enthält.
- Mittels 4x7 Bit werden vier Verstärkungsfaktorpaare pro Rahmen vektorquantisiert. Der "adaptive Verstärkungsfaktor" wird auf das adaptive Anregungssignal angewandt, der "feste Verstärkungsfaktor" wird auf das feste Anregungssignal angewandt. Das Gesamtanregungssignal des LPC-Synthese-Filters setzt sich dann, wie oben bereits erwähnt, additiv aus den gewichteten adaptiven und festen Anregungssignalen zusammen.

Die Einträge eines Codebuches werden allgemein Codewörter oder Codevektoren genannt.

Das adaptive Codebuch nennt sich "adaptiv", weil die in ihm enthaltenen Codevektoren keine Konstanten darstellen oder gar abgespeichert vorliegen, sondern sie werden für jeden Subrahmen adaptiv aus der Vergangenheit des Gesamtanregungssignals des LPC-Synthesefilters bestimmt. Das feste Codebuch ist insofern "fest", als seine Codevektoren entweder fest abgespeichert vorliegen (Rauschanregung) oder zumindest über determinierte Rechenvorschriften errechnet werden (algebraisches Codebuch), die nicht abhängig von dem jeweiligen Subrahmen sind. Die jeweils zugeordneten Verstärkungsfaktoren werden üblicherweise auch als "adaptiv" beziehungsweise "fest" bezeichnet. Es ist anzumerken, dass alle 4 Parametertypen, adaptives und festes Anregungssignal, sowie adaptiver und fester Verstärkungsfaktor, selbstverständlich in jedem Subrahmen zu bestimmen sind, und in diesem Sinne alle "adaptiver Natur" sind. Im weiteren soll jedoch an der zuvor eingeführten Terminologie - die auch in der Literatur üblich ist - festgehalten werden beziehungsweise anstelle von "adaptiver Verstärkungsfaktor" der Begriff "erster Verstärkungsfaktor" und anstelle von "fester Verstärkungsfaktor" der Begriff zweiter Verstärkungsfaktor verwendet werden.

Das Anregungssignal S' soll nach einer LPC-Synthese-Filterung möglichst genau den zu dieser Zeit auftretenden Sprachabschnitt, das Sprachsignal S, widerspiegeln.

Die Parameter g_1, g_2, S_a, S_f werden also so gewählt, dass damit das Sprachsignal S möglichst gut dargestellt werden kann.

Das Anregungssignal S' = g_1 * S_a + g_2 * S_f approximiert somit nach LPC-Synthese-Filterungauf der Empfängerseite das Sprachsignal.

Der Beitrag der einzelnen Summanden g_1 * S_a beziehungsweise g_2 * S_f zum gesamten Anregungssignal S' variiert in Abhängigkeit von den sprachlichen Besonderheiten des Sprachsignalabschnittes.

Sprachsignale enthalten Folgen von Rahmen oder Subrahmen, in denen sie als stationär, also ohne zeitliche Entwicklung ihrer statistischen Eigenschaften modelliert werden können. Hierbei handelt es sich um periodische Abschnitte, die beispielsweise Vokale darstellen können. Diese Periodizität fließt über den Beitrag g_1 *S_a in das gesamte Anregungssignal S' ein.

Es gibt jedoch auch zutiefst nicht-stationäre Sprachsignalabschnitte, wie beispielsweise sogenannte "Onsets" beziehungsweise "Sprach-Onsets". Hierbei handelt es sich etwa um Plosivlaute am Anfang eines Wortes. In diesem Fall stellt der Summand g_2 * S_f den dominanten Beitrag zum Anregungssignal S' dar.

Die statistischen Eigenschaften eines Rahmens oder Subrahmens mit einem Onset lassen sich in der Regel nicht aus zurückliegenden Rahmen oder Subrahmen schätzen. Bei einem Onset ist insbesondere keine Langzeitperiodizität festzustellen, das heißt der Wert einer Sprachgrundfrequenz ist völlig aussage- und nutzlos. Der sich aus adaptivem Verstärkungsfaktor und Eintrag des adpativen Codebuchs zusammensetzende Beitrag, der ja eine Langzeitperiodizität im Sprachsignal zum Ausdruck bringt, ist demnach bei Onsets eher hinderlich als nützlich zur Codierung des Sprachsignalabschnittes. Der Beitrag eines adaptiven Anregungssignals zum Gesamtanregungssignal bei Onsets kann regelrecht schaden: Findet sich überhaupt keine Periodizität, das heißt kein geeignetes adaptives Anregungssignal im Rahmen der adaptiven Codebuchsuche, so ergibt sich der optimale adaptive Verstärkungsfaktor zu Null.

Oftmals werden nun adaptiver und fester Verstärkungsfaktor g_1 und g_2 als Zahlenpaar (g_1,g_2) mittels eines weiteren Codebuches für die Verstärkungsfaktoren quantisiert. In diesem Fall einer parallelen, voneinander abhängigen Quantisierung der Parameter spricht man von Vektorquantisierung. Dieses Codebuch hat natürlich nur eine beschränkte Größe, typischerweise 7 Bits, wodurch sich also 2⁷ =128 Einträge realisieren lassen, deren Indizes beispielsweise von 0 bis 127 laufen.

Es werden an den Empfänger nur die Indizes übertragen, wodurch sich im Vergleich zur herkömmlichen Übertragung nach skalarer Quantisierung von g_1 und g_2 separat eine Datenkompression ergibt. Unter skalarer Quantisierung wird eine individuelle, voneinander unabhängige Quantisierung der Parameter verstanden. Die Anzahl der Einträge in diesem Codebuch ist wie oben bereits gesagt, begrenzt.

Daher werden als Eintrag in dieses Codebuch diejenigen Zahlenpaare (g_1, g_2) verwendet, durch deren Gesamtheit, also Zahlenpaare mit Index 0-127, sich alle möglichen auftretenden Kombinationen von g_1 und g_2 bestmöglich darstellen lassen. Diese stehen dann herkömmlicherweise einer sogenannten Vektorquantisierung zur Verfügung. Bei einem adaptiven Verstärkungsfaktor g_1 = 0 können prinzipiell beliebige Werte des festen Verstärkungsfaktors g_2 auftreten, da bei nichtperiodischen Sprachabschnitten wie bereits dargelegt, eben der adaptive Anteil g_1 * S_a wesentlich kleiner ist als der feste Anteil, somit das Anregungssignal S' für das LPC-Synthese-Filter durch letzteren bestimmt wird und der feste Anteil in diesem Fall nicht aus in der Vergangenheit liegenden Werten berechnet werden kann.

Um also auch in diesem Fall g_1 = 0 eine optimale Anpassung des Anregungssignales S' nach LPC-Synthesefilterung über eine Anpassung der Parameter g_1, g_2, S_1, S_2 an das ursprüngliche Sprachsignal S vornehmen zu können, müßten sehr viele Wertepaare
(g_1 = 0, g_2) in das Codebuch aufgenommen werden, was natürlich aus Speicherplatzgründen nicht möglich ist.

Insofern erhält man bei einer Anpassung der Parameter im Falle g_1 = 0 zumeist einen nicht gut passenden Wert für g_2. Das führt zu unerwünschten Signalanteilen im gesamten Anregungssignal S' nach der Quantisierung.

Die meisten konventionell verwendeten Sprachcodierer lösen dieses Problem überhaupt nicht.

Manche Sprachcodierer, so zum Beispiel der GSM Enhanced-Fullrate-Coder (GSM-EFR), führen eine Skalarquantisierung der Verstärkungsfaktoren durch. Das heißt in diesem Falle, dass der adaptive Verstärkungsfaktor mit 4 Bit pro Subrahmen und der feste Verstärkungsfaktor mit 5 Bit pro Subrahmen individuell und unabhängig voneinander quantisiert werden. Das hat den Vorteil, dass bei bestimmten nicht-stationären Sprachabschnitten, beispielsweise bei den Onsets, der adaptive Verstärkungsfaktor leicht zu Null quantisiert werden kann, und der feste Verstärkungsfaktor einen davon unabhängigen Wert nach Quantisierung annehmen kann. Es hat aber gegenüber der Vektorquantisierung den Nachteil geringerer Codiereffizienz: Im GSM-EFR-Coder benötigt man 4+5 = 9 Bit für die Verstärkungsfaktoren, bei einer Vektorquantisierung reichen 7 Bit aus.

Ein weiterer Nachteil hier ist auch, dass keine zusätzlichen Bits zur Verfügung stehen, um die feste Anregung beziehungsweise den festen Verstärkungsfaktor entsprechend genauer zu quantisieren. Die Bits des adaptiven Codebuchs, das heißt der Sprachgrundfrequenz, bleiben im Falle, dass der adaptive Verstärkungsfaktor zu Null gewählt wurde, ungenutzt.

Der GSM-Halfrate-Coder (GSM-HR) arbeitet demgegenüber in mehreren Modi. Ein Modus sieht vor, dass in bestimmten Subrahmen, beispielsweise solchen, die Onsets darstellen, das adaptive Codebuch durch ein zweites festes Codebuch ersetzt wird. Das löst zwar in gewisser Weise das Problem, erfordert aber eine relativ hohe Komplexität und auch Speicherbedarf für das zweite Codebuch. Auch steigt die Anfälligkeit gegenüber Bitfehlern bei der Übertragung, da modusabhängig ein völlig neuer Codecparameter genutzt wird. Überdies muss bei dem GSM-HR-Codec die Abschaltung des adaptiven Codebuchs explizit über Modusbits signalisiert werden. Der Artikel "A variable-rate multimodal speech coder with gain-matched analysis-by-synthesis" (Paksoy E et al, ICASSP 1997) offenbart ein Sprachkodierverfahren, bei dem das Eingangssignal in einen von vier Kodierungsmodi klassifiziert wird. Im "Unvoiced Mode" wird das adaptive Kodebuch nicht für die Anregung verwendet; die Bitrate sinkt entsprechend.

Der vorliegenden Erfindung liegt also die Aufgabe zugrunde, ein Verfahren zur Codierung und zur Übertragung anzugeben, das speicherplatz-sparend, effizient und wenig fehleranfällig arbeitet, insbesondere komplexitäts- und codier-effizient abläuft und zugleich eine hohe Signalqualität nach der Decodierung aufweist.

Diese Aufgabe wird durch den unabhängigen Anspruch 1 gelöst, Weiterbildungen ergeben sich aus den abhängigen Ansprüchen.

Erfindungsgemäß wird bei bestimmten Werten eines Signalklassifikators der Wert des ersten Verstärkungsfaktors, welcher einem adaptiven Codebuch zugeordnet ist, festgesetzt.

Dadurch lässt sich eine Reduktion der Datenmenge erreichen, die zur Darstellung der Gesamtheit von erstem Verstärkungsfaktor und adaptiven Codebucheintrag benötigt wird.

Das Sprachsignal wird in einzelne Zeitabschnitte zerlegt. Diese Abschnitte können beispielsweise Rahmen (Frames) oder Sub-Rahmen (Sub-Frames) darstellen.

Der Signalklassifikator sagt beispielsweise aus, ob ein stationärer oder ein nicht-stationärer Sprachabschnitt vorliegt, also ob es sich etwa um einen Sprach-Onset handelt.

Liegt nun ein derartiger Fall vor, so kann dem ersten Verstärkungsfaktor ein durch den Signalklassifikator festgelegter Wert zugeordnet werden. Beispielsweise durch entsprechende Indizierung kann dieser Wert des ersten Verstärkungsfaktors derart festgelegt werden, daß diese Darstellung des Wertes weniger Bits benötigt als eine herkömmliche Darstellung. Ebenso ist es natürlich alternativ, optional oder zusätzlich möglich, eine Kompression zu erzielen, indem, wenn der erste Verstärkungsfaktor festgelegt wird, die Darstellung des Eintrags des adaptiven Codebuchs komprimiert wird. Somit ergibt sich eine im Vergleich zum Stand der Technik codiereffiziente Darstellung zumindest eines Parameters, der im Zuge der Sprachcodierung auftritt.

Insbesondere erweist sich dieses Verfahren als vorteilhaft, wenn der erste Verstärkungsfaktor auf Null festgesetzt wird. Dadurch wird die Qualität des sprach-decodierten Signals erhöht, da, wie eingangs dargelegt, beispielsweise weniger Quantisierungsfehlersignalanteile bei nicht-stationären Sprachabschnitten auftreten.

Erfindungsgemäß ist der zweite Verstärkungsfaktor skalar quantisiert, falls der erste Verstärkungsfaktor festgesetzt ist. Beispielsweise kann dann die Auflösung der Quantisierung des zweiten Verstärkungsfaktors erhöht werden.

Somit kann beispielsweise im Falle von Sprach-Onsets, die durch den festen Anteil der Anregung g_2 * S_f dargestellt werden, ein erweiterter Wertebereich für den zweiten Verstärkungsfaktor zugelassen werden, was eine genauere Beschreibung eines derartigen Sprachsignalabschnittes ermöglicht.

Efindungsgemäß ist es vorgesehen, daß der Codierer mit einer festen Datenrate arbeitet, das heisst, für einen Abschnitt eines Sprachsignals ist eine feste Datenmenge vorgesehen. Die erzielte Reduktion der Datenmenge zur Darstellung des ersten Verstärkungsfaktors und alternativ oder optional des adaptiven Codebuch-Eintrages, kann dahingehend ausgenutzt werden, daß der nun nicht mit Daten belegte Anteil der Datenmenge zur Darstellung anderer Parameter verwendet wird, welche bei der Sprachcodierung auftreten.

Desweiteren betrifft die Erfindung ein Verfahren zur Übertragung von Sprachsignalen, die gemäß einem der Ansprüche 1 oder 2 codiert sind. Wesentlich ist hierbei,
daß der erste Verstärkungsfaktor oder/und der adaptive Codebuch-Eintrag nicht übertragen wird.

Insbesondere weist dieses Verfahren Vorteile auf, wenn dem Empfänger, beispielsweise dem Decodierer, durch eine Information angezeigt wird, daß diese Reduktion in der Datenmenge zur Darstellung einzelner Parameter vorgenommen wurde.

Diese Information kann beispielsweise einen Anteil des durch die Reduktion nicht mit Daten belegten Datenmenge belegen oder auch zusätzlich zu der Datenmenge des Rahmens oder SubRahmens gesendet werden.

Im folgenden wird die Erfindung anhand einiger Ausführungsbeispiele erläutert, die teilweise durch Figuren erläutert werden.

Es zeigen
- Figur 1: einen Überblick über das Analyse-durch-Synthese-Prinzip in der Sprachcodierung,
- Figur 2: die Verwendung von adaptivem und festem Codebuch mit den zughörigen Verstärkungsfaktoren.

Figur 1 zeigt den schematischen Ablauf einer Sprachcodierung nach dem Analyse-durch-Synthese-Prinzip.

Im wesentlichen wird das originäre Sprachsignal 10 mit einem synthetisierten Sprachsignal 11 verglichen. Das synthetisierte Sprachsignal 11 soll derart sein, daß die Abweichung zwischen dem synthetisierten Sprachsignal 11 und dem originären Sprachsignal 10 minimal ist. Diese Abweichung wird gegebenenfalls noch spektral gewichtet. Dies geschieht über ein Wichtungsfilter W(z). Das synthetisierte Sprachsignal wird mit Hilfe eines LPC-Synthesefilters H(z) hergestellt. Dieses Synthesefilter wird über ein Anregungssignal 12 angeregt. Die Parameter dieses Anregungssignales 12 (und gegebenenfalls auch die Koeffizienten des LPC-Synthesefilters) werden letztlich übertragen und sollten daher möglichst effizient codiert sein.

Die Erfindung zielt also auf eine möglichst effiziente Darstellung der Parameter ab, welche den Anregungsgenerator beschreiben.

In Figur 2 ist der Anregungsgenerator ohne nachgeschaltetem LPC-Synthese-Filter im Detail zu sehen.

Das Anregungssignal 12 setzt sich zusammen aus einem adaptiven Anteil, mittels dem überwiegend periodische Sprachabschnitte dargestellt werden und einem festen Anteil, der zur Darstellung nichtperiodischer Abschnitte dient. Dies wurde im einzelnen bereits eingangs dargelegt. Zur Darstellung des adaptiven Anteils dient das adaptive Codebuch 1, dessen Einträge mit einem ersten Verstärkungsfaktor 3 gewichtet werden.

Die Einträge des adaptiven Codebuchs 1 sind durch die vorhergehenden Sprachabschnitte festgelegt. Dies geschieht über eine Rückkoppelschleife 2. Der erste Verstärkungsfaktor 3 wird durch die Anpassung an das originäre Sprachsignal 10 bestimmt. Das feste Codebuch 4 enthält, wie der Name schon sagt, Einträge, welche nicht von einem vorhergehenden Zeitabschnitt bestimmt sind. Jeder Eintrag im Codebuch, das sogenannte Codewort, ein algebraischer Codevektor, ist eine Pulssequenz, die nur zu wenigen, definierten Zeitpunkten Werte ungleich 0 aufweist. Es wird dieser Eintrag oder Anregungssequenz gewählt, mittels der die Abweichung des synthetisierten Signals 11 zum originären Sprachsignal 10 minimiert wird. Der dem festen Codebuch zugeordnete Verstärkungsfaktor 5 wird dementsprechend festgelegt.

Zunächst ist vorgesehen, dass für jeden Rahmen ein sogenannter Signalklassifikator berechnet wird. Dieser Signalklassifikator kann beispielsweise eine binäre Entscheidung liefern, ob das adaptive Codebuch genutzt werden soll oder nicht. Zu diesem Zweck kann es sich um einen Onset-Erkenner handeln. Es ist vorgesehen, dass in Abhängigkeit von dem Klassifikator der adaptive Verstärkungsfaktor zu Null gesetzt wird, das heißt die adaptive Anregung nicht in das Gesamtanregungssignal des LPC-Synthesefilters eingeht. Es ist darüber hinaus vorgesehen, dass zumindest ein Parameter nicht mehr übertragen wird. Hierfür gibt es mehrere sinnvolle Alternativen:
- Wird beispielsweise der Wert 0 für den adaptiven Verstärkungsfaktor übertragen, so muss der adaptive Codebucheintrag (das heißt die Sprachgrundfrequenz) nicht mehr übertragen werden, da er ja auf Empfangsseite eh mit einer Null multipliziert würde.
- Wird beispielsweise das Nullsetzen der adaptiven Anregung dem Decoder durch ein reserviertes Wort des adaptiven Codebuchs (das heißt der Sprachgrundfrequenz) signalisiert, so braucht der adaptive Verstärkungsfaktor nicht mehr übertragen zu werden. Im Falle einer Vektorquantisierung von adaptivem und festem Verstärkungsfaktor könnte der feste Verstärkungsfaktor beispielsweise skalar quantisiert werden.
- Wird der Klassifikator durch ein explizites Bit übertragen, so kann im Falle eines Onsets sogar auf die Übertragung von adaptivem Codebucheintrag (Sprachgrundfrequenz) und adaptivem Verstärkungsfaktor verzichtet werden.

Vorteil jeder dieser möglichen Realisierungen ist, dass im Vergleich zur State-of-the-Art eine geringere Zahl an Bits übertragen werden kann. Bei Codierverfahren mit fester Bitrate können diese Bits nun genutzt werden, um die Quantisierung des festen Verstärkungsfaktors, und/oder die Quantisierung der festen Anregung, und/oder die Quantisierung der LPC-Koeffizienten zu verbessern. Im allgemeinen kann jeder verbleibende Codec-Parameter potentiell von einer verbesserten Quantisierung profitieren. Im Gegensatz zum GSM-HR-Coder ist kein neuer Parameter vorgesehen (das heißt kein zweites festes Codebuch), stattdessen aber die verbesserte Quantisierung bereits vorhandener Parameter. Dies spart Rechenkomplexität, Speicherbedarf, und ermöglicht die Berücksichtigung spezifischer Eigenarten von Subrahmen mit Onsets. Durch geschickte Einbettung der zusätzlich nutzbaren Bits in die Quantisierungstabellen anderer Codecparameter kann zudem speichereffizient codiert werden.

Zusammenfassend lässt sich sagen, daß durch das Nullsetzen der adaptiven Anregung im Falle eines Onsets, und durch Nutzung freiwerdender Bits der adaptiven Anregung beziehungsweisedes adaptiven Verstärkungsfaktors eine verbesserte Quantisierung verbleibender Codec-Parameter erzielt werden kann.

Eine geschickte Einbettung der zusätzlich freiwerdenden Bits soll im Folgenden kurz skizziert werden. Angenommen, das Nullsetzen der adaptiven Anregung wird durch ein reserviertes Wort im adaptiven Codebuch signalisiert. Dann kann der feste Verstärkungsfaktor, der zuvor mit 7 Bit gemeinsam mit dem adaptiven Verstärkungsfaktor vektor-quantisiert wurde, bei in etwa gleichem Quantisierungsfehler beispielsweise skalar mit 5 Bit quantisiert werden. Die mit 5 Bit quantisierten Werte des festen Verstärkungsfaktors könnten sich aus einer 25%-Untermenge des 7 Bit-Vektorcodebuchs ergeben, und zwar eine mit beliebigen 5 Bit aus den 7 Bit adressierbare Untermenge. Eine solche Realisierung des 5 Bit Skalarquantisierers spart zusätzlichen Speicher. Die freiwerdenden 2 Bit können nun beispielsweise zur genaueren Quantisierung der festen Anregung genutzt werden.

Neben den hier aufgeführten Beispielen liegt eine Vielzahl weiterer Ausführungsvarianten im Rahmen der durch die Patentansprüche definierten Erfindung, die von einem Fachmann anhand der Ausführungen ohne großen Aufwand in die Praxis umgesetzt werden können.

## Patentansprüche

1. Verfahren zur Codierung von Sprachsignalen,
- bei dem das Sprachsignal (10) in Sprachsignalabschnitte zerlegt wird und mit einem mittels eines Anregungssignals (12) eines Synthesefilters synthetisierten Sprachsignal (11) verglichen wird,
- bei dem sich das Anregungssignal (12) für das Synthesefilter zumindest mittels eines Eintrags eines festen Codebuchs (4) und eines dem festen Codebuch (4) zugeordneten zweiten Verstärkungsfaktors (5), und optional mittels eines Eintrags eines adaptiven Codebuchs (1) und einem dem adaptiven Codebuch (1) zugehörigen ersten Verstärkungsfaktor (3) zusammensetzen läßt,
- bei dem der Sprachsignalabschnitt hinsichtlich sprachlicher Besonderheiten durch einen Signalklassifikator klassifiziert wird,
- bei dem in Abhängigkeit vom Signalklassifikator der Wert des ersten Verstärkungsfaktors (3) festgesetzt wird, wodurch die zur Darstellung der Gesamtheit von adaptivem Codebucheintrag und erstem Verstärkungsfaktor (3) benötigte Datenmenge reduziert wird,
- bei dem der zweite Verstärkungsfaktor (5) skalar quantisiert wird, **dadurch gekennzeichnet, daß** für einen Sprachsignalabsehnitt eine vorher festgelegte Datenmenge reserviert ist und aufgrund der Reduzierung der Datenmenge zur Darstellung der Gesamtheit von erstem Verstarkungsfaktor (3) und dem Eintrag des adaptiven Codebuchs (1) zumindest ein anderer Parameter, welcher bei der Sprachcodierung auftritt, einen größeren Teil der vorher festgelegten Datenmenge beansprucht.

2. Verfahren nach Anspruch 1, bei dem der erste Verstärkungsfaktor auf Null festgesetzt wird.

3. Verfahren zur Übertragung von Sprachsignalen, umfassend -Codierung nach einem der Ansprüche 1 oder 2, und -Übertragung, wobei der adaptive Codebucheintrag oder/und der erste Verstärkungsfaktor nicht übertragen wird.

4. Verfahren nach Anspruch 3, bei dem einem Empfänger durch eine dafür reservierte Information angezeigt wird, daß der erste Verstärkungsfaktor auf einen dem Empfänger bekannten Wert gesetzt ist.

## Claims

1. Method for encoding voice signals,
- wherein the voice signal (10) is divided up into voice signal sections and compared with a voice signal (11) synthesised by means of an excitation signal (12) of a synthesis filter,
- wherein the excitation signal (12) for the synthesis filter can be put together at least by means of an entry from a fixed codebook (4) and a second amplification factor (5) assigned to the fixed codebook (4), and optionally by means of an entry from an adaptive codebook (1) and a first amplification factor (3) associated with the adaptive codebook (1),
- wherein the voice signal section is classified in terms of specific speech characteristics by means of a signal classifier,
- wherein the value of the first amplification factor (3) is specified as a function of the signal classifier, as a result of which the amount of data required to represent the adaptive codebook entry and first amplification factor (3) in their entirety is reduced,
- wherein the second amplification factor (5) is scalar quantised, **characterised in that** a previously specified amount of data is reserved for a voice signal section and on account of the reduction in the amount of data used to represent the first amplification factor (3) and the entry from the adaptive codebook (1) in their entirety, at least one other parameter which occurs in the course of the voice encoding takes up a greater portion of the previously specified amount of data.

2. Method according to claim 1, wherein the first amplification factor is fixed at zero.

3. Method for transmitting voice signals, comprising
- encoding according to one of claims 1 or 2, and
- transmission, wherein the adaptive codebook entry and/or the first amplification factor are/is not transmitted.

4. Method according to claim 3, wherein it is indicated to a receiver by means of information reserved for this purpose that the first amplification factor is set to a value known to the receiver.

## Revendications

1. Procédé de codage de signaux vocaux,
- dans lequel le signal vocal (10) est décomposé en segments de signal vocal et comparé à un signal vocal de synthèse (11) obtenu au moyen d'un signal d'excitation (12) d'un filtre de synthèse,
- dans lequel le signal d'excitation (12) pour le filtre de synthèse est formé au moins au moyen d'une entrée d'un livre de code (4) et d'un second facteur d'amplification (5) associé au livre de code (4) et, facultativement, au moyen d'une entrée d'un livre de code adaptatif (1) et d'un premier facteur d'amplification (3) associé au livre de code adaptatif (1)
- dans lequel le segment de signal vocal est classé par un classificateur de signaux sur la base de particularités vocales,
- dans lequel la valeur du premier facteur d'amplification (3) est fixée en fonction du classificateur de signaux, grâce à quoi la quantité de données nécessaire pour représenter la totalité de l'entrée du livre de code adaptatif et du premier facteur d'amplification (3) est réduite,
- dans lequel le second facteur d'amplification (5) fait l'objet d'une quantification scalaire,
**caractérisé en ce que**, pour un segment de signal vocal, une quantité de données préalablement fixée est réservée et, en raison de la réduction de la quantité de données nécessaire pour représenter la totalité du premier facteur d'amplification (3) et de l'entrée du livre de code adaptatif (1), au moins un autre paramètre intervenant lors du codage vocal occupe une plus grande part de la quantité de données préalablement fixée.

2. Procédé selon la revendication 1, dans lequel le premier facteur d'amplification est fixé à zéro.

3. Procédé de transmission de signaux vocaux, comprenant un codage selon l'une des revendications 1 ou 2 et une transmission, l'entrée du livre de code adaptatif et/ou le premier facteur d'amplification n'étant pas transmis.

4. Procédé selon la revendication 3, dans lequel une information réservée à cet effet indique à un récepteur que le premier facteur d'amplification est fixé à une valeur connue du récepteur.
